# FASCICULE DE BREVET EUROPEEN

(11) **EP 0 406 141 B1**
(45) Date de publication et mention de la délivrance du brevet: **20.04.1994**
(21) Numéro de dépôt: 90470024.2
(22) Date de dépôt: 10.05.1990
(51) Int. Cl.: E04D 12/00, E04C 2/08, E04F 13/16

(54) **Plaque pour l'absorption de la condensation aqueuse atmosphérique**
Platte zur Absorbierung der atmosphärischen Kondensation
Panel for the absorption of atmospheric condensation

(30) Priorité: 30.06.1989 FR 8909010
(43) Date de publication de la demande: 02.01.1991
(73) Titulaire: TRAITEMENT ET APPLICATION DU FONTENAY SA, 88150 Igney (FR)
(72) Inventeur: Keller, Bertrand, F-88000 Epinal (FR)
(74) Mandataire: Poupon, Michel

(56) Documents cités:
- EP-A- 0 292 367
- BE-A- 854 577
- DE-A- 2 721 799
- FR-A- 2 598 168
- GB-A- 2 206 907

## Description

La présente invention a pour objet, à titre de produit industriel nouveau, une plaque utilisable en sous face de toiture ou de bardage pour l'absoption de la condensation aqueuse atmosphérique.

Le problème posé consiste à absorber l'eau présente dans l'atmosphère et qui se condense au contact d'une surface, par exemple un toit. L'absence de maitrise de ce phénomène peut conduire à une détérioration dans le temps des surfaces concernées.

Jusqu'à présent, ce problème est essentiellement résolu par deux méthodes :
- application d'une résine sur les surfaces concernées avec adjonction de vermicullite expansée ;
- application d'un enduit spécifique.

Les deux méthodes donnent des résultats peu satisfaisants en comparaison avec les délais de fabrication pour le premier cas (temps d'étuvage) et les coûts d'application pour le second cas.

Par ailleurs on décrit dans le document BE-A-854577 un procédé de fabrication de dalles en laine de bois avec de bonnes caractéristiques de résistances, mais ce procédé implique l'utilisation de moules et un temps de maturation de dix jours.

Le besoin se fait donc sentir d'une structure d'application et de fabrication simples, sans affecter le degré de performances.

Conformément à l'invention, ce résultat est obtenu avec une plaque utilisable en sous face de toiture ou de bardage pour l'absorption de la condensation aqueuse atmosphérique, caractérisée en ce qu'elle consiste essentiellement en une âme support sur laquelle est rapporté un revêtement constitué principalement d'un agrégat de bois et en ce que l'âme support est une plaque en métal choisi dans le groupe acier prélaqué, acier galvanisé, aluminium nu, aluminum prélaqué.

On rapporte par enduction ou collage sur le support une couche d'agrégat de bois.

De préférence, on utilisera une colle polyuréthane à deux composants, dans le rapport 1/5, 4/5.

L'agrégat de bois sera de préférence de type imputrescible, autoextinguible, stablisé dimentionnellement et de granulométrie fine. Il est bien entendu possible d'affiner le degré de chacune des caractéristiques précitées en fonction de l'application spécifique recherchée.

La plaque conforme à l'invention est utilisable en sous face de toiture et de bardage.

Elle a pour fonction essentielle d'absorber la condensation. La condensation ainsi absorbée est résorbée par, entre autres, la ventilation naturelle, selon les normes de pose et de couverture en usage dans le bâtiment.

Selon une constatation étonnante et inattendue, ce produit n'est pas sensible à l'hygrométrie de l'air donc garde toute son efficacité au moment des phases de condensation.

Il présente subsidiairement de nombreux avantages tels que :
- contribution à l'isolation phonique ;
- possibilité de coloration par pigmentation ;
- aspect esthétique agréable, même à l'état brut.

En outre, le produit est en lui-même autoextinguible (type M1).

## Revendications

1. Plaque utilisable en sous face de toiture ou de bardage pour l'absoption de la condensation aqueuse atmosphérique, caractérisée en ce qu'elle consiste essentiellement en une âme support sur laquelle est rapporté un revêtement constitué principalement d'un agrégat de bois et en ce que l'âme support est une plaque en métal choisi dans le groupe acier prélaqué, acier galvanisé, aluminium nu, aluminium prélaqué.

2. Plaque selon la revendication 1 caractérisée en ce que l'agrégat de bois est rapporté par collage ou enduction.

3. Plaque selon la revendication 2 caractérisée en ce que la colle est une colle de polyuréthane.

4. Plaque selon l'une quelconque des revendications 1 à 3 caractérisée en ce que l'agrégat de bois est imputrescible, autoextinguible, stabilisé dimentionnellement et de granulométrie fine.

## Patentansprüche

1. Platte zum Verwenden auf der Unterseite von Dächern oder Verkleidungen zur Absorbierung atmosphärischen, wässrigen Kondensats. **dadurch gekennzeichnet**, daß sie im wesentlichen aus einem tragenden Kern besteht, auf den ein im wesentlichen aus einem Zuschlagstoff aus Holz bestehender Belag aufgebracht ist und daß der tragende Kern eine Metallplatte aus vorlackiertem Stahl, galvanisiertem Stahl, blankem Aluminium oder vorlackiertem Aluminium ist.

2. Platte nach Anspruch 1, **dadurch gekennzeichnet**, daß der Zuschlagstoff aus Holz durch Kleben oder Beschichten aufgebracht ist.

3. Platte nach Anspruch 2, **dadurch gekennzeichnet**, daß der Kleber ein Polyurethankleber ist.

4. Platte nach einem der Ansprüche 1 bis 3, **dadurch gekennzeichnet**, daß der Zuschlagstoff aus Holz nichtfaulend, selbstverlöschend, maßstabilisiert und von geringer Korngröße ist.

## Claims

1. Plate which may be utilised underneath roofing or cladding for the absorbtion of atmospheric aqueous condensation, characterised in that it essentially comprises a support core onto which is applied a coating formed principally from a wood aggregate, and in that the support core is a plate of a metal selected from the group including pre-lacquered steel, galvanised steel, bare aluminium, pre-lacquered aluminium.

2. Plate according to claim 1, characterised in that the wood aggregate is applied by gluing or rendering.

3. Plate according to claim 2, characterised in that the glue is a polyurethane glue.

4. Plate according to any one of claims 1 to 3, characterised in that the wood aggregate is imputrescible, self-extinguishable, dimensionally stabilised and finely grained.
